# EUROPÄISCHE PATENTSCHRIFT

(11) **EP 1 619 637 B1**
(45) Veröffentlichungstag und Bekanntmachung des Hinweises auf die Patenterteilung: **19.10.2011**
(21) Anmeldenummer: 04017236.3
(22) Anmeldetag: 21.07.2004
(51) Int. Cl.: G07F 17/14, G07C 9/02

(54) **Durchgangskontrolleinrichtung**
Access control apparatus
Appareil pour le contrôle d'accès

(43) Veröffentlichungstag der Anmeldung: 25.01.2006
(73) Patentinhaber: SkiData AG, 5083 Gartenau (AT)
(72) Erfinder: Ponert, Gregor, 5020 Salzburg (AT); Pamminger, Herbert Dipl-Ing., 4814 Neukirchen/Altmünster (AT)
(74) Vertreter: Karakatsanis, Georgios

(56) Entgegenhaltungen:
- GB-A- 1 502 586
- US-A- 3 519 993
- US-B1- 6 617 960

## Beschreibung

Die Erfindung bezieht sich auf eine Einrichtung zur Durchgangskontrolle in beiden Durchgangsrichtungen nach dem Oberbegriff des Anspruchs 1.

Aus DE-B 19 49 047 ist eine Durchgangskontrolleinrichtung bekannt, bei der das Sperrorgan zur Personenvereinzelung durch einen Drehstern gebildet wird, der an einem kastenförmigen Gestell angeordnet ist, welches in Durchgangsrichtung auf beiden Seiten des Drehsterns mit einer Kartenleseeinheit mit einem Karteneinsteckschlitz versehen ist. Da wegen der beiden Kartenleseeinheiten die meisten Komponenten doppelt vorhanden sein müssen, ist der bekannte bidirektionale Zugang mit entsprechend hohen Kosten verbunden.

Bei der Durchgangskontrolleinrichtung nach US-A-3519993 ist an beiden Enden eines Förderbandes jeweils ein Einsteckschlitz mit einer Kartenleseeinheit vorgesehen. Wenn das Ticket in den einen Einsteckschlitz gesteckt wird, wird es von der benachbarten Leseeinrichtung gelesen und das Förderband so angesteuert, dass es aus dem anderen Einsteckschlitz ausgeworfen wird. In Durchgangsrichtung sind zwei Sperrorgane im Abstand hintereinander angeordnet und dazwischen zwei Personendetektoren. Wenn in den Einsteckschlitz für die eine Durchgangsrichtung eine ungültige Karte gesteckt wird, wird anhand der Reihenfolge, in der die Personendetektoren ansprechen, die Durchgangsrichtung ermittelt und dann das in Durchgangsrichtung nachfolgende Sperrorgan in die Sperrposition übergeführt.

Aus GB-A-1502586 ist eine Einrichtung nach dem Oberbegriff des Anspruchs 1 bekannt. Sie ist für U-Bahnen und dergleichen Massentransportmittel bestimmt, bei denen ein Lesen der Karte sowohl am Eingang wie am Ausgang erfolgt. Da sich die Richtung des Hauptpersonenstroms zwischen der Morgen- und der Abend-Rushhour umkehrt, ist vorgesehen, dass ein Mitarbeiter die Kartenleseeinheit entsprechend dreht.

Aufgabe der Erfindung ist es, die bekannte bidirektionale Durchgangskontrolleinrichtung mit nur einer Leseeinheit zu verbessern.

Dies wird erfindungsgemäß durch die im Anspruch 1 gekennzeichnete Durchgangskontrolleinrichtung erreicht. In den Unteransprüchen sind vorteilhafte Ausgestaltungen der Erfindung wiedergegeben.

Erfindungsgemäß ist nur eine einzige Kartenleseeinheit für den Durchgang in beiden Durchgangsrichtungen vorgesehen. Die erfindungsgemäße Einrichtung zeichnet sich damit durch einen einfachen Aufbau aus. Damit die Kartenleseeinheit in beiden Durchgangsrichtungen zum Einstecken der Karte eine günstige Ergonomie aufweist, ist sie an dem Gestell verschwenkbar gelagert und mit einem Aktuator verschwenkbar, und zwar so, dass der Einsteckschlitz der vor das Sperrorgan tretenden Person zum Einstecken der Karte bequem gegenüberliegt, unabhängig davon, ob sie den Durchgang in der einen oder der anderen Richtung passiert. Bei gültiger Lesung der Karte mit der Kartenleseeinheit wird das Sperrorgan zur Freigabe des Durchgangs angesteuert.

Vorzugsweise weist die Kartenleseeinheit an ihrer Vorderseite eine Anzeige auf, die die Person z.B. über das Leseergebnis unterrichtet (z.B. "Durchgang frei" oder "Karte ungültig"). Da sich die Anzeige mit der Kartenleseeinheit verschwenkt, ist auch sie für die Person gut sichtbar, die vor das Sperrorgan tritt, um den Durchgang zu passieren.

Damit der Karteneinsteckschlitz der vor das Sperrorgan tretenden Person zum Einstecken der Karte bequem gegenüberliegt, beträgt vorzugsweise der Winkel zwischen der Karteneinsteckrichtung in den Einsteckschlitz und der Durchgangsrichtung 20 ° bis 80 °.

Der Aktuator zum Verschwenken der Leseeinheit ist vorzugsweise ein Elektromotor. Er kann jedoch beispielsweise auch durch einen Elektromagneten, eine durch ein Druckmittel, z.B. Pressluft, betätigbare Kolben/Zylindereinheit oder dergleichen gebildet sein.

Die Kartenleseeinheit kann beispielsweise eine Leseeinheit für Karten mit einem Strichcode und/oder Magnetstreifen oder eine Leseeinheit für kontaktbehaftete Chipkarten sein.

Die verschenkbare Lagerung der Kartenleseeinheit kann in unterschiedlicher Weise ausgestaltet sein. Z.B. kann die Kartenleseeinheit an einem an dem Gestell verschwenkbar angelenkten Schwenkarm befestigt sein. Auch kann beispielsweise eine sich in Durchgangsrichtung von einer zur anderen Seite des Sperrorgans erstreckende bogenförmige Führung an dem Gestell vorgesehen sein, an der die Kartenleseeinheit verschiebbar geführt ist. Vorzugsweise ist jedoch die Kartenleseeinheit z.B. auf einer Montageplattform auf dem Gestell drehbar gelagert.

Das Sperrorgan wird vorzugsweise durch eine Drehsperre gebildet, insbesondere durch einen Drehstern. Die Drehachse des Drehsterns ist dabei vorzugsweise gegenüber der Waagerechten nach unten, beispielsweise um einen Winkel von 30 ° bis 60 °, geneigt, wobei der Winkel der Sperrarme des Drehsterns gegenüber der Drehachse des Drehsterns beispielsweise 30 ° bis 60 ° betragen kann.

Die Schwenkachse der Kartenleseeinheit verläuft vorzugsweise senkrecht von unten nach oben, gegebenenfalls auch schräg. Die Schwenkachse schneidet dabei vorzugsweise die Drehachse des Drehsterns.

Die erfindungsgemäße Einrichtung ist insbesondere zur Kontrolle von Personen bestimmt, die beispielsweise auf Messen oder dergleichen Großveranstaltungen, oder bei Freizeiteinrichtungen, wie Museen, Schwimmbädern, Freizeitparks oder dergleichen ein Gebäude bzw. Gelände betreten und verlassen. Da sowohl die eintretenden wie die austretenden Personen erfasst werden kann damit beispielsweise die aktuelle Anzahl der Personen auf dem Gelände bzw. in dem Gebäude ermittelt oder eine Besucherstromanalyse durchgeführt werden. Auch ist z.B. bei Freizeitanlagen, wie Schwimmbädern, eine Zeitkontoüberwachung möglich. Bei Großveranstaltungen, wie Messen, kann eine Mehrfachverwendung des gleichen Tickets verhindert werden.

Der Betrieb der erfindungsgemäßen Einrichtung erfolgt vollautomatisch. Dazu ist eine Sensorik vorgesehen , die die Position einer sich dem Sperrorgan nähernden Person erfasst und den Aktuator so ansteuert, dass die Leseeinheit in Richtung der sich nähernden Person verschwenkt wird. Wenn eine Person sich von der einen Richtung und eine andere Person sich von der anderen Richtung dem Sperrorgan nähert, kann die Kartenleseeinheit zu der Person geschwenkt werden, die nach der Sensorik dem Sperrorgan am nächsten ist.

Die Sensorik kann durch zwei optische Sensoren oder Lichttaster gebildet sein, deren Detektionsbereich sich von dem Sperrorgan in die eine bzw. andere Durchgangsrichtung erstreckt. Statt optoelektronischer Sensoren können beispielsweise auch andere Sensoren, wie Ultraschallsensoren, verwendet werden.

Da die Software der Kartenleseeinheit umkonfiguriert werden muss, wenn sie von ihrer Einlassposition in die Ausgangsposition verschwenkt wird und umgekehrt, wird erfindungsgemäß die Umkonfiguration vorzugsweise automatisch mit dem Verschwenken der Kartenleseeinheit durchgeführt. Zugleich wird bei einer Drehsperre mit dem Verschwenken der Kartenleseeinheit die Drehrichtung umgekehrt. D.h., eine Drehsperre mit Antrieb wird jeweils in der Drehrichtung angetrieben, die der Durchgangsrichtung der Person entspricht, auf die die Kartenleseeinheit geschwenkt worden ist.

Vorzugsweise dient der Elektromotor, der die Drehsperre antreibt, zugleich als Antrieb zum Verschwenken der Leseeinheit.

Nachstehend ist die Erfindung anhand der beigefügten Zeichnung beispielhaft näher erläutert. Darin zeigen:
- Figur 1 und 2: eine perspektivische Ansicht der Durchgangskontrolleinrichtung mit in Einlassrichtung bzw. Ausgangsrichtung verschwenkter Kartenleseeinheit; und
- Figur 3: eine schematische Draufsicht auf die Zugangskontrolleinrichtung und eine sich darauf zubewegende Person.

Gemäß Figur 1 und 2 weist die Durchgangskontrolleinrichtung ein Gestell 1' mit einem Gehäuse 1 auf, an dem eine Drehsperre als Sperrorgan 2 drehbar gelagert ist. Auf dem Gestell 1' ist eine Montageplattform 3 angeordnet, auf der eine Kartenleseeinheit 4 schwenkbar gelagert ist.

Die Drehachse 5 der Drehsperre 2 ist in einem Winkel von ca. 45 ° schräg nach unten geneigt und beispielsweise mit drei Sperrarmen 6 versehen, die mit der Drehachse 5 einen Winkel von ca. 45 ° einschließen. Der jeweils nach oben gedrehte Sperrarm 6 ragt damit im Wesentlichen waagerecht quer über den Durchgang 7. Die Drehsperre 2 wird von einem durch einen Elektromotor mit Getriebe gebildeten, nicht dargestellten Antrieb in dem Gehäuse 1 angetrieben. Die auf dem Gestell 1' um eine senkrechte Schwenkachse 8 schwenkbar gelagerte Kartenleseeinrichtung 4 weist an ihrer Vorderseite ein Kartenmaul mit einem Einsteckschlitz 9 zum Einstecken einer Zugangsberechtigungskarte auf, ferner eine Anzeige 10.

Bei der Einlasskontrolle wird der Durchgang 7 in der Durchgangsrichtung A passiert, und bei der Ausgangskontrolle in der Richtung B. Die Kartenleseeinheit 4 stellt damit in der Schwenkposition nach Figur 1 einen Einlassleser und in der Schwenkposition nach Figur 2 einen Ausgangsleser dar.

Die Kartenleseeinheit 4 wird über ein nicht dargestelltes Getriebe vorzugsweise durch den Motor verschwenkt, der auch die Drehsperre 2 antreibt. Die Kartenleseeinheit 4 wird so verschwenkt, dass sie stets auf die Person 12 ausgerichtet ist, die vor die Drehsperre 2 tritt, unabhängig davon, ob die Person 12, wie in Figur 1 und 3 dargestellt, sich in Durchgangsrichtung A bewegt oder in Durchgangsrichtung B. Damit liegt der Einsteckschlitz 9 der zum Passieren des Durchgangs 7 vor der Drehsperre 2 stehenden Person 12 zum Einstecken der Karte immer bequem gegenüber, unabhängig davon, ob sich die Person in Richtung A oder Richtung B der Drehsperre 2 nähert. Vorzugsweise liegt der Karteneinsteckschlitz 9 der vor die Drehsperre 2 tretenden Person dazu so schräg gegenüber, dass die Karteneinsteckrichtung 13 in den Einsteckschlitz 9 zur Durchgangsrichtung A, B einen Winkel α von 10 ° bis 80 °, insbesondere 30 ° bis 60 °, einschließt.

Bei gültiger Lesung der Karte wird die Drehsperre 2 in der jeweiligen Durchgangsrichtung A, B entsperrt und/oder die Drehsperre 2 durch ihren Antrieb so gedreht, dass sie von einer Person in der jeweiligen Richtung A oder B passiert werden kann. D.h., die Drehsperre 2 wird jeweils in der Drehrichtung angetrieben, die der Durchgangsrichtung A, B der Person entspricht, auf die die Kartenleseeinheit 4 geschwenkt ist.

Zum vollautomatischen Betrieb kann die erfindungsgemäße Einrichtung mit einer Sensorik versehen sein, die die Position einer sich nähernden Person 12 erfasst und damit die Kartenleseeinheit 4 in Richtung der sich nähernden Person 12 verschwenkt.

Wie in Figur 3 dargestellt, kann die Sensorik durch zwei optoelektronische Sensoren 14, 15 gebildet sein, deren Detektionsbereich 16, 17 sich von dem Sperrarm 6 in die eine bzw. andere Durchgangsrichtung A, B erstreckt.

Wenn die Person 12 gemäß Figur 3 die Karte in den Einsteckschlitz 9 einführt und die Kartenleseeinheit 4 eine gültige Karte liest, wird durch Drehung des Sperrarms 6 in Richtung A die Drehsperre 2 freigegeben. Nach Abarbeitung des Durchgangs nimmt die Drehsperre 2 eine Wartestellung ein. Wenn sich dann eine Person beispielsweise aus der Richtung B der Drehsperre 2 nähert und in den Detektionsbereich 17 des Sensors 15 gerät, wird die Kartenleseeinheit 4 entsprechend dem Doppelpfeil 18 (Figur 3) so verschwenkt, dass der Karteneinsteckschlitz 9 dann auf die sich aus dieser Richtung B nähernden Person ausgerichtet wird. Dann wird der Durchgang auch für diese Person abgearbeitet, wie vorstehend geschildert.

## Patentansprüche

1. Einrichtung zur Durchgangskontrolle in beiden Durchgangsrichtungen mit einem Gestell (1), an dem ein Sperrorgan (2) zur Personenvereinzelung und eine Kartenleseeinheit (4) mit einem Schlitz (9) zum Einstecken einer Karte angeordnet sind, wobei die Kartenleseeinheit (4) bei gültiger Lesung der Karte das Sperrorgan (2) zur Freigabe des Durchgangs (7) ansteuert und die Kartenleseeinheit (4) zur Ausrichtung des Karteneinsteckschlitzes (9) auf eine sowohl in der einen als auch in der anderen Durchgangsrichtung (A, B) vor das Sperrorgan (2) tretenden Person (12) an dem Gestell (1) verschenkbar gelagert und mit einem Aktuator verschwenkbar ist, **gekennzeichnet durch** eine Sensorik, die die Position einer sich nähernden Person (12) erfasst und den Aktuator zum Verschwenken der Kartenleseeinheit (4) in Richtung der sich nähernden Person (12) ansteuert.

2. Einrichtung nach Anspruch 1, **dadurch gekennzeichnet, dass** der Karteneinsteckschlitz (9) der vor das Sperrorgan (2) tretenden Person (12) derart schräg gegenüberliegt, dass der Winkel (α) der Karteneinsteckrichtung (13) in den Karteneinsteckschlitz (9) und der Durchgangsrichtung (A, B) 20 ° bis 80 ° beträgt.

3. Einrichtung nach Anspruch 1 oder 2, **dadurch gekennzeichnet, dass** die Kartenleseeinheit (4) auf einer Plattform (3) des Gestells (1') drehbar gelagert ist.

4. Einrichtung nach Anspruch 1, **dadurch gekennzeichnet, dass** die Sensorik (2) Sensoren (14, 15) umfasst, deren Detektionsbereich (16, 17) sich von dem Sperrorgan (2) in die eine bzw. andere Durchgangsrichtung (A, B) erstreckt.

5. Einrichtung nach einem der vorstehenden Ansprüche, **gekennzeichnet durch** eine Umkonfigurierung der Software der Kartenleseeinheit (4) zwischen Ein- und Ausgangslogik beim Verschwenken von der einen in die andere Durchgangsrichtung (A, B) und umgekehrt.

6. Einrichtung nach einem der vorstehenden Ansprüche, **dadurch gekennzeichnet, dass** das Sperrorgan (2) zur Personenvereinzelung durch eine Drehsperre gebildet wird, die von einem Antrieb in der Drehrichtung angetrieben wird, die der Durchgangsrichtung der Person entspricht, auf die die Kartenleseeinheit (4) geschwenkt ist.

7. Einrichtung nach Anspruch 6, **dadurch gekennzeichnet, dass** der Antrieb der Drehsperre zugleich den Antrieb zum Verschwenken der Kartenleseeinheit (4) bildet.

8. Einrichtung nach einem der vorstehenden Ansprüche, **dadurch gekennzeichnet, dass** die Kartenleseeinheit (4) eine Anzeige (10) aufweist.

## Claims

1. Apparatus for the bi-directional control of passageways, comprising a frame (1) having mounted thereon a barring member (2) for singularizing persons and a card reading unit (4) having therein a card insertion slot (9), said card reading unit (4) controlling barring member (2) to release passageway (7) for traffic in response to the card being read as valid, and said card reading unit (4) being pivotally mounted on frame (1) and adapted to be pivoted by an actuator to align card insertion slot (9) with a person (12) stepping up in front of barring member (2) in either passage direction (A, B), **characterized by** sensing means adapted to detect the position of an approaching person (12) and to control said actuator to pivot card reading unit (4) towards the approaching person.

2. Apparatus as claimed in claim 1, **characterized in that** card insertion slot (9) is angularly oriented to person (12) stepping up to barring member (2) in such a manner that angle (a) of the direction (13) of card insertion into card insertion slot (9) and relative to passage direction (A, B) is 20° to 80°.

3. Apparatus as claimed in claim 1 or 2, **characterized by** card reading unit (4) is mounted for rotation on a platform (3) of frame (1').

4. Apparatus as claimed in claim 1, **characterized by** sensing means (2) comprising sensors (14, 15) of which the range of detection (1fi, 17) extends from barring member (2) in one and the other direction of passage (A, B), respectively.

5. Apparatus as claimed in any one of the preceding claims, **characterized by** the software in card reading unit (4) being re-configured between ingress and egress logic as said unit is pivoted from one to the other direction of passage (A, B), and vice versa.

6. Apparatus as claimed in any one of the preceding claims, **characterized in that** barring member (2) for singularizing persons is formed by turnstile-type means powered by drive means in a direction of rotation corresponding to the direction of passage of the person towards which card reading unit (4) is pivoted.

7. Apparatus as claimed in claim 6, **characterized in that** the turnstile driving means at the same time forms the drive for pivoting card reading unit (4).

8. Apparatus as claimed in any one of the preceding claims, **characterized by** card reading unit (4) comprising display means (10).

## Revendications

1. Dispositif pour le contrôle du passage dans les deux sens de passage avec un bâti (1) sur lequel est disposé un organe de barrage (2) destiné à séparer les personnes et une unité de lecture de cartes (4) avec une fente (9) pour l'introduction d'une carte, l'unité de lecture de cartes (4) activant l'organe de barrage (2) si la lecture de la carte est valable pour dégager le passage (7) et l'unité de lecture de carte (4) étant supportée de façon pivotante sur le bâti (1) pour orienter la fente d'introduction de la carte (9) vers une personne (12) passant devant l'organe de barrage (2) dans un sens de passage (A, B) aussi bien que dans l'autre et pouvant être tournée par un actionneur, **caractérisé en ce qu'**il possède un système de détection qui détecte la position d'une personne (12) qui s'approche et active l'actionneur pour faire tourner l'unité de lecture de cartes (4) dans la direction de la personne (12) qui s'approche.

2. Dispositif selon la revendication 1, **caractérisé en ce que** la fente d'introduction de la carte (9) fait face à l'oblique à la personne (12) passant devant l'organe de barrage (2) de teille manière que l'angle (a) du sens d'insertion de la carte (13) dans la fente d'introduction de la carte (9) et du sens de passage (A, B) soit de 20° à 80°.

3. Dispositif selon la revendication 1 ou 2, **caractérisé en ce que** l'unité de lecture de cartes (4) est supportée avec possibilité de rotation sur une plate-forme (3) du bâti (1').

4. Dispositif selon la revendication 1, **caractérisé en ce que** le système de détection (2) comprend des capteurs (14, 15) dont la zone de détection (16, 17) s'étend à partir de l'organe de barrage (2) dans l'un et l'autre sens de passage (A, B).

5. Dispositif selon l'une des revendications précédentes, **caractérisé en ce que** le logiciel de l'unité de lecture de cartes (4) est reconfiguré entre la logique d'entrée et de sortie lors du pivotement d'une direction de passage (A, B) vers l'autre et vice versa.

6. Dispositif selon l'une des revendications précédentes, **caractérisé en ce que** l'organe de barrage (2) pour la séparation des personnes est formé par un tourniquet qui est entraîné par un entraînement dans le sens de rotation correspondant au sens de passage de la personne vers laquelle l'unité de lecture de cartes (4) a été tournée.

7. Dispositif selon la revendication 6, **caractérisé en ce que** l'entraînement du tourniquet constitue en même temps l'entraînement qui fait tourner l'unité de lecture de cartes (4).

8. Dispositif selon l'une des revendications précédentes, **caractérisé en ce que** l'unité de lecture de cartes (4) présente un affichage (10).
